# EUROPÄISCHE PATENTSCHRIFT

(11) **EP 1 071 108 B1**
(45) Veröffentlichungstag und Bekanntmachung des Hinweises auf die Patenterteilung: **27.08.2003**
(21) Anmeldenummer: 00114808.9
(22) Anmeldetag: 11.07.2000
(51) Int. Cl.: H01H 71/24, H01H 71/10

(54) **Elektromagnetischer Aktor, insbesondere elektromagnetischer Auslöser, insbesondere für einen Leitungsschutzschalter**
Electromagnetic actuator, in particular a trip device, in paricular for a circuit breaker
Actionneur électromagnétique, en particulier un dispositif de déclenchement, en particulier pour un disjoncteur

(30) Priorität: 21.07.1999 DE 19934094
(43) Veröffentlichungstag der Anmeldung: 24.01.2001
(73) Patentinhaber: ABB PATENT GmbH, 68526 Ladenburg (DE)
(72) Erfinder: Muders, Erwin, Ing., 69126 Heidelberg (DE); Majewski, Joachim, 69221 Dossenheim (DE)
(74) Vertreter: Miller, Toivo

(56) Entgegenhaltungen:
- DE-A- 2 024 143
- DE-A- 3 619 239

## Beschreibung

Die Erfindung betrifft einen elektromagnetischen Aktor gemäß dem Oberbegriff des Anspruches 1.

Derartige Aktoren werden in großem Umfang, insbesondere in Leitungsschutzschaltern, eingesetzt, um einen Kurzschluß zu erfassen und abzuschalten. Der Aktor bzw. Auslöser besitzen ein Joch und im Inneren des Joches eine Spule, die einen Anker und einen Kern umgibt. Wenn ein Kurzschluß auftritt, dann wird der Anker gegen den Kern gezogen und die Bewegung des Ankers auf einen Kontakthebel oder auf bewegbares Kontaktstück und/oder auf ein Schaltschloß übertragen; wenn die Bewegung des Schaltschlosses lediglich auf das Kontaktstück übertragen wird, wird das Kontaktstück nach Beendigung des Kurzschlusses wieder in Einschaltstellung gelangen; über das Schaltschloß wird das bewegliche Kontaktstück bleibend geöffnet.

Zur Einstellung des Auslösepunktes bzw. des Auslösestromes wird ein Fesselmagnet verwendet; für Magnetauslöser gibt es darüber hinaus auch Anordnungen mit einer außenliegenden Fesselfeder. In der DE 2 024 143 ist ein solchere Magnetauslöser mit einer Fesselfeder beschrieben. Das bewegliche Kontaktteil ist mit dem Anker des elektromagnetischen Auslösers dabei über eine Fesselfeder gekoppelt. Beim Auslösen schlägt ein an dem Anker angebrachtes Anschlagteil nach einem bestimmten Vorlauf auf das bewegliche Kontaktteil auf und öffnet somit den Kontakt an der Kontaktstelle. Eine weitere Zugfeder ist so angeordnet, dass sie im Auslösefall, wenn der bewegliche Kontakthebel eine bestimmte Totpunktlage überwunden hat, eine zusätzliche Kraft auf den Kontakthebel ausüben und das öffnen des Kontaktes zusätzlich befördern. Eine solche Anordnung ist aufwendig, da zwei Federn benötigt werden, eine erste, die Fesselfeder, um den Anker mit dem beweglichen Kontaktteil zu koppeln, und eine zweite, um nach Überwinden der Totpunktlage die Öffnung der Kontaktstelle weiter zu befördern.

Bei magnetischen Auslösern, die als Kurzunterbrecher dienen, und einen Magneten zur Fesselung besitzen, sind nachteilig die hohen Kosten für den Magneten; die Haltekraft des Magneten ist durch seine Geometrie begrenzt, und der Ansprechwert ist polungsabhängig. Darüberhinaus ist der Kraftverlauf nicht veränderbar, da nach Abriß des Magneten praktisch keine Kraft mehr auf den Anker wirkt.

Aufgabe der Erfindung ist es, einen Aktor der eingangs genannten Art zu schaffen, bei dem die Auslösung polunabhängig ist und der Kraftverlauf der Fesselung für verschiedene Varianten angepaßt werden kann.

Diese Aufgabe wird erfindungsgemäß gelöst durch die Merkmale des Anspruches 1.

Erfindungsgemäß also ist eine bezogen auf den Aktor ortsfest drehbar gelagerte , zweiarmige Wippe vorgesehen, deren einer Arm mit dem Anker gekuppelt ist und an derem anderen Arm ein Ende einer Fesselfeder angreift, deren anderes Ende ebenfalls bezogen auf den Anker, ortsfest festgelegt ist; die Wippe ist dabei so angeordnet, daß die Mittellinie der Feder zu der durch die Drehachse der Wippe und den Einhangpunkt des anderen Endes verlaufende Totpunktlinie beim Auslösevorgang hinschwenkt, so daß die Kraft der den Anker in dessen Ruhestellung festhaltenden Feder sich beim Auslösevorgang verringert.

Eine weitere vorteilhafte Ausgestaltung der Erfindung besteht darin, daß die Wippe in ihrem Knie drehbar gelagert ist.

Dabei befindet sich die Drehachse der Wippe radial neben dem Anker.

Eine die Anordnung weiter verbessernde Maßnahme besteht darin, daß der Anlenkpunkt der Feder an der Wippe die Totpunktlage überquert, sodaß die Feder den Anker in Auslöserichtung zusätzlich mit beschleunigt. Damit wirkt beim Auslösen auf den Anker sowohl das von der Spule erzeugte magnetische Feld, als auch die Kraft der Feder, die sich vergrößert, je weiter sich der Anker in Auslöserichtung bewegt.

Die Wippe besitzt etwa eine L-Form, deren mit dem Anker gekuppelter Arm etwa senkrecht zur Mittelachse des Ankers und deren mit der Feder gekuppelte Arm etwa parallel dazu verlaufen.

Damit die Totpunktlage erreicht oder auch überschritten werden kann, springt der Anker entgegen der Kraftrichtung der Feder vor.

### Dabei bestehen zwei Möglichkeiten:

Entweder kann der zweite Arm in Öffnungsrichtung bzw. Auslöserichtung vorspringen oder entgegen der Auslöserichtung. Hieraus ergibt sich dann die Zuordnung der Feder zu dem Arm. Dabei kann die Feder eine Druckfeder oder auch eine Zugfeder sein. In einer besonders bevorzugten Anordnung wird eine Zugfeder verwendet.

Eine weitere vorteilhafte Ausgestaltung der Erfindung kann darin bestehen, daß die Wippe am Joch gelagert ist. In gleicher Weise kann auch die Feder mit ihrem anderen Ende am Joch eingehängt sein.

Wenn die Feder so angeordnet ist, daß sie beim Auslösen die Totpunktlage überwindet, dann wird der Aktor, der dann als Auslöser z. B. in einem Kurzunterbrecher eingesetzt ist, von einer Kontaktdruckfeder zurückgestellt, die einernvom Auslöser direkt betätigten Kontakthebel zugeordnet ist, um im eingeschalteten Zustand ausreichenden Kontaktdruck zu erzeugen. Wird der Aktor als Auslöser in einem Leitungsschutzschalter eingesetzt, dann wird er mittels des Schaltknebels über das Schaltschloß vom Kontakthebel zurückgestellt.

Anhand der Zeichnung, in der ein Ausführungsbeispiel der Erfindung dargestellt ist, sollen die Erfindung sowie weitere vorteilhafte Ausgestaltungen und Verbesserungen sowie weitere Vorteile der Erfindung näher erläutert und beschrieben werden.

Es zeigen:
- Fig. 1: den Aktor in auslösebereiter Stellung, und
- Fig. 2: den Aktor in ausgelöster Stellung.

Der erfindungsgemäße Aktor, der in der Fig. 1 die Bezugsziffer 10 besitzt, ist in einem Gehäuse 11 eines Leitungsschutzschalters untergebracht. Der Aktor 10 besitzt ein Joch 12, dessen einer parallel zur Längsrichtung des Aktors 10 verlaufender Jochsteg sich in Aufsicht zeigt. Innerhalb des Joches befindet sich eine Spule 13 mit einer Spulenzuleitung 14 und einer Spulenableitung 15. Die Spule 13 umgibt einen Tauchanker 16, dessen Enden 17 und 18 den Aktor oder Auslöser 10 axial überragen. Am Ende 17 besitzt der Anker eine quer zur Längsachse verlaufende Führungsplatte 19 und eine in Abstand dazu verlaufende Halteplatte 20, durch die ein Zwischenraum 21 gebildet ist, in den ein erster Arm 22 einer Wippe 23 eingreift, so dass der erste Arm 22 mit dem Anker 16 formschlüssig gekuppelt ist.

Die Wippe 23 besitzt einen etwa senkrecht zum ersten Arm 22 verlaufenden zweiten Arm 24; sie ist an einem Vorsprung 25 des Joches 12 in einer Aufnahme 26 mit ihrer Drehachse 27 drehbar gelagert. Bei der Ausführungsform gemäß Fig. 1 springt der zweite Arm 24 entgegen der Auslöserichtung A vor. An dem freien Ende des zweiten Armes 24 ist ein Ende 28 einer Zugfeder 29, die eine Mittellinie M aufweist, in einem ersten Anlenkpunkt 28a eingehängt, deren anderes Ende 31 an einem Vorsprung 30 ebenfalls am Joch in einem zweiten Anlenkpunkt 31a eingehängt ist. Die Verbindungslinie V zwischen dem zweiten Anlenkpunkt 31aund der Drehachse 27 ist eine Totpunktlinie.

In der auslösebereiten Stellung des Ankers, wie in Fig. 1 gezeigt, wirkt, da die Feder 29 sich hier links der Totpunktlinie V befindet, eine Kraft einerseits auf den zweiten Arm 24, die die Wippe 23 in Uhrzeigersinn zu Drehen sucht, und andererseits über den Arm 22 eine Kraft auf den Anker 16, wodurch der Anker in der in Fig. 1 dargestellten auslösebereiten Stellung festgehalten ist.

Sobald aufgrund eines Kurzschlußstromes der Anker in Richtung A gezogen wird, verschwenkt der Anker die Wippe 23 entgegen dem Uhrzeigersinn und das von der Feder auf die Wippe ausgeübte Drehmoment verkleinert sich solange, bis die Kraftrichtung der Feder 29 in der Totpunktlage V liegt; in dieser Stellung wäre die Kraft auf den Anker null. Diese Stellung ist in der Fig. 2 dargestellt. Es ist erkennbar, daß die Wirklinie der Kraft der Feder etwa mit der Totpunktlinie V zusammenfällt.

Wenn nun die Totpunktlinie überschritten wird, dann wirkt die Feder auf die Wippe mit einem Drehmoment, welches entgegen dem Uhrzeigersinn verläuft, sodaß die Ausschaltbewegung des Ankers zusätzlich durch die Kraft der Feder beschleunigt wird.

Eine Rückstellung des Ankers und damit eine Rückstellung der Wippe und der Feder müssen dann beim Einschaltvorgang vorgenommen werden.

## Patentansprüche

1. Elektromagnetischer Aktor, insbesondere elektromagnetischer Auslöser für einen Leitungsschutzschalter oder dgl., mit einem Joch, einer Spule, einem Anker, einem Kern und einer Fesselfeder, **dadurch gekennzeichnet, dass** eine bezogen auf den Aktor ortsfest drehbar gelagerte Wippe (23) vorgesehen ist, deren erster Arm (22) mit dem Anker (16) gekoppelt ist und an derem zweiten Arm (24) ein Ende (28) einer Fesselfeder (29) in einem ersten Anlenkpunkt (28a) angreift, deren anderes Ende (31) ebenfalls ortsfest in einem zweiten Anlenkpunkt (31a) festgelegt ist, und daß die Wippe (23) so angeordnet ist, daß der erste Anlenkpunkt (28a) der Feder (29) am zweiten Arm (24) auf eine durch die Drehachse (27) und den zweiten Anlenkpunkt (31a) verlaufende Totpunktlinie (V) beim Auslösevorgang hinschwenkt, so daß die Kraft der den Anker (16) in dessen Ruhestellung festhaltenden Feder sich beim Auslösevorgang verringert.

2. Aktor nach Anspruch 2, **dadurch gekennzeichnet, daß** die Drehachse(27) der Wippe (23) radial neben dem Anker liegt.

3. Aktor nach einem der vorigen Ansprüche, **dadurch gekennzeichnet, daß** der erste Anlenkpunkt (28a) der Fesselfeder (29) an der Wippe (23) die Totpunktlinie (V) während des Auslösevorgangs überquert, sodass die Feder den Anker in Auslöserichtung zusätzlich mit beschleunigt.

4. Aktor nach einem der vorigen Ansprüche, **dadurch gekennzeichnet, daß** die Wippe (23) etwa eine L-Form besitzt, deren mit dem Anker (16) gekuppelter erster Arm (22) etwa senkrecht zur Mittelache des Ankers (16) und deren mit der Feder (29) gekuppelter zweiter Arm (24) etwa parallel zur Mittelachse des Ankers (16) verlaufen.

5. Aktor nach Anspruch 4, **dadurch gekennzeichnet, daß** die Wippe (23) in ihrem Knie drehbar gelagert ist.

6. Aktor nach Anspruch 5, **dadurch gekennzeichnet, daß** der zweite Arm (24) entgegen der Kraftrichtung der Fesselfeder (29) vorspringt.

7. Aktor nach Anspruch 6, **dadurch gekennzeichnet, daß** der zweite Arm (24) in Auslöserichtung des Aktors vorspringt.

8. Aktor nach Anspruch 6, **dadurch gekennzeichnet, daß** der zweite Arm entgegen der Auslöserichtung des Aktors vorspringt.

9. Aktor nach einem der vorigen Ansprüche, **dadurch gekennzeichnet, daß** die Wippe (23) am Joch (12) gelagert ist.

10. Aktor nach Anspruch 9, **dadurch gekennzeichnet, daß** die Feder mit ihrem anderen Ende ebenfalls am Joch aufgehängt ist.

## Claims

1. Electromagnetic actuator, in particular an electromagnetic release for a miniature circuit breaker or the like, having a yoke, a coil, an armature, a core and a restraint spring, **characterized in that** a rocker (23) is provided which is mounted in a fixed position with respect to the actuator but can rotate, whose first arm (22) is coupled to the armature (16) and on whose second arm (24) one end (28) of a restraint spring (29) acts at a first hinge point (28a), whose other end (31) is likewise fixed in position at a second hinge point (31a), and **in that** the rocker (23) is arranged such that the first hinge point (28a) of the spring (29) on the second arm (24) pivots onto a dead-point line (V), which runs through the rotation shaft (27) and the second hinge point (31a), during a tripping process, so that the force of the spring which fixes the armature (16) in its rest position is reduced during a tripping process.

2. Actuator according to Claim 2, **characterized in that** the rotation shaft (27) of the rocker (23) is located radially alongside the armature.

3. Actuator according to one of the preceding claims, **characterized in that** the first hinge point (28a) of the restraint spring (29) on the rocker (23) crosses over the dead-point line (V) during the tripping process so that the spring also accelerates the armature in the tripping direction.

4. Actuator according to one of the preceding claims, **characterized in that** the rocker (23) is approximately L-shaped, with a first arm (22) which is coupled to the armature (16) running approximately at right angles to the centre axis of the armature (16) and with a second arm (24), which is coupled to the spring (29), running approximately parallel to the centre axis of the armature (16).

5. Actuator according to Claim 4, **characterized in that** the rocker (23) is mounted at its knee such that it can rotate.

6. Actuator according to Claim 5, **characterized in that** the second arm (24) projects in the opposite direction to the force of the restraint spring (29).

7. Actuator according to Claim 6, **characterized in that** the second arm (24) projects in the tripping direction of the actuator.

8. Actuator according to Claim 6, **characterized in that** the second arm projects in the opposite direction to the tripping direction of the actuator.

9. Actuator according to one of the preceding claims, **characterized in that** the rocker (23) is mounted on the yoke (12).

10. Actuator according to Claim 9, **characterized in that** the other end of the spring is likewise attached to the yoke.

## Revendications

1. Actionneur électromagnétique, en particulier déclencheur électromagnétique pour un disjoncteur de protection de ligne ou similaire, comportant une culasse, une bobine, une armature, un noyau et un ressort de traction, **caractérisé en ce qu'**il est prévu une bascule (23) stationnaire, pivotante par rapport à l'actionneur, avec un premier bras (22) couplé à l'armature (16) et un second bras (24), sur lequel l'extrémité (28) d'un ressort de traction (29) agit en un premier point d'attache (28a), l'autre extrémité (31) du ressort étant fixée également de manière stationnaire en un second point d'attache (31a), et **en ce que** la bascule (23) est disposée de manière telle que, lors du déclenchement, le premier point d'attache (28a) du ressort (29) sur le deuxième bras (24) se déplace sur une ligne de point mort (V) passant par l'axe de rotation (27) et le second point d'attache (31a), de telle sorte que lors du déclenchement, la force du ressort maintenant l'armature (16) dans sa position de repos diminue.

2. Actionneur selon la revendication 1, **caractérisé en ce que** l'axe de rotation (27) de la bascule (23) est disposé radialement près de l'armature.

3. Actionneur selon une des revendications précédentes, **caractérisé en ce que** le premier point d'attache (28a) du ressort de traction (29) sur la bascule (23), pendant le déclenchement, coupe la ligne de point mort (V), de sorte que le ressort, en outre, accélère l'armature dans la direction de déclenchement.

4. Actionneur selon une des revendications précédentes, **caractérisé en ce que** la bascule (23) a sensiblement une forme de L, dont le premier bras (22) couplé à l'armature (16) est sensiblement perpendiculaire à l'axe médian de l'armature (16) et dont le second bras (24) couplé au ressort (29) est sensiblement parallèle à l'axe médian de l'armature (16).

5. Actionneur selon la revendication 4, **caractérisé en ce que** la bascule (23) est montée tournante au niveau de son coude.

6. Actionneur selon la revendication 5, **caractérisé en ce que** le second bras (24) fait saillie dans la direction opposée à la direction d'action de la force du ressort de traction (29).

7. Actionneur selon la revendication 6, **caractérisé en ce que** le second bras (24) fait saillie dans la direction de déclenchement de l'actionneur.

8. Actionneur selon la revendication 6, **caractérisé en ce que** le second bras fait saillie dans la direction opposée à la direction de déclenchement de l'actionneur.

9. Actionneur selon une des revendications précédentes, **caractérisé en ce que** la bascule (23) est montée sur la culasse (12).

10. Actionneur selon la revendication 9, **caractérisé en ce que** le ressort est attaché à la culasse par son autre extrémité.
